# EUROPÄISCHE PATENTSCHRIFT

(11) **EP 1 620 625 B1**
(45) Veröffentlichungstag und Bekanntmachung des Hinweises auf die Patenterteilung: **05.03.2008**
(21) Anmeldenummer: 04700975.8
(22) Anmeldetag: 09.01.2004
(51) Int. Cl.: E05C 17/28

(54) **MECHANISCHE FESTSTELLVORRICHTUNG**
MECHANICAL STAY DEVICE
DISPOSITIF DE BLOCAGE MECANIQUE

(30) Priorität: 10.01.2003 DE 10300823
(43) Veröffentlichungstag der Anmeldung: 01.02.2006
(73) Patentinhaber: DORMA GmbH + Co. KG, 58256 Ennepetal (DE)
(72) Erfinder: WINKLER, Bernd, 58339 Breckerfeld (DE)
(86) Internationale Anmeldenummer: PCT/EP2004/000091
(87) Internationale Veröffentlichungsnummer: WO 2004/063506

(56) Entgegenhaltungen:
- EP-A- 0 649 961
- EP-A- 0 649 962
- EP-A- 0 826 858
- DE-A- 3 604 083
- DE-A- 19 719 324
- US-A- 1 986 677
- US-A- 4 858 272

## Beschreibung

Die Erfindung betrifft eine mechanische Feststellvorrichtung nach dem Oberbegriff des Patentanspruches 1.

Eine mechanische Feststellvorrichtung für Gleitschienentürschließer sind aus den DE 100 08 856 C2 und EP 0 649 962 A1 bekannt.

Weiterhin ist aus der EP 0 649 961 A1 eine Feststellvorrichtung bekannt gemäss dem Oberbegriff des Anspruchs 1.

Die Aufgabe der vorliegenden Erfindung besteht darin, eine mechanische Feststellvorrichtung für einen Gleitschienentürschließer zu schaffen, die einfach aufgebaut und wartungsfreundlich ist und trotzdem nur geringe Abmessungen aufweist.

Gelöst wird diese Aufgabe durch die im Patentanspruch 1 angegebenen Merkmale. Vorteilhafte Ausgestaltungen der mechanischen Feststellvorrichtung ergeben sich aus den Unteransprüchen.

Einzelheiten, Merkmale und Vorteile der mechanischen Feststellvorrichtung ergeben sich aus nachfolgender Beschreibung eines bevorzugten Ausführungsbeispieles anhand der einzigen Figur 1.

Gleiche oder gleichwirkende Bauteile sind in der nachfolgenden Beschreibung mit gleichen Bezugszeichen versehen.

Eine erfindungsgemäße mechanische Feststellvorrichtung 5 wird für eine mit einem Gleitschienentürschließer ausgestatteten Tür verwendet, wobei der Türschließer einen Schwenkarm umfasst, der einerends an einer Abtriebswelle des Türschließers angeschlossen ist und andererends mittels einer Befestigung 3 drehbar an einem in einer Gleitschiene 1 verschiebbaren Gleitstückes 2 gelagert ist. Derartige Gleitschienentürschließer und die zugehörige Gleitschiene 1 eignen sich insbesondere für den verdeckten Einbau innerhalb einer Tür oder Zarge. Feststellvorrichtungen werden benutzt, um die Tür im Bedarfsfall längerfristig in einer definierten Offenstellung zu halten und somit die automatische Schließbewegung eines Türschließers zu unterbrechen.

Die Feststellvorrichtung 5 ist innerhalb der Gleitschiene 1 angeordnet, wobei ein Grundkörper 6 mittels Befestigungsschrauben 7 in seiner Position klemmend verstellbar und festsetzbar ist. An dem Grundkörper 6 ist ein L-förmig ausgebildeter und drehgelagerter Betätigungsarm 14 angeordnet, an dessen freien Ende eine um eine Achse 15 drehbare Rolle 16 vorhanden ist. Der Betätigungsarm 14 ist darüber hinaus von einer Feder 10 beaufschlagt, wodurch der Betätigungsarm 14 gegen einen Anschlag 20 gedrückt wird. Die Feder 10 ist an dem Grundkörper 6 angeordnet, wobei ein an der Feder 10 befindlicher Stößel 11 mit seiner Stößelspitze 13 gegen eine Fläche 21 am Betätigungsarm 14 anliegt. Die Feder 10 erstreckt sich in axialer Richtung der Gleitschiene 1, wobei die Federkraft der Feder 10 durch eine stufenlose Federverstellung 8 einstellbar ist. Dabei ist die Feder 10 mittels einer Schraube im Grundkörper 6 spann- oder entspannbar. Die maximal einstellbare Federkraft wird durch einen Anschlag 9 am Grundkörper 6 definiert.

An dem freien Ende des Gleitstückes 2 befindet sich ein Rastvorsprung 4 mit einer frontseitig ausgebildeten Anlaufschräge 18 und einer dahinter ausgebildeten Ausnehmung 19. Das Gleitstück 2 besteht vorzugsweise aus Kunststoff, wobei zumindest bereichsweise der Rastvorsprung 4 mit Kunststoff ummantelt ist. Der Rastvorsprung 4 ist aus einem hochfesten Werkstoff gefertigt.

Bei einer Feststellung einer Tür läuft das Gleitstück 2 mit seinem Rastvorsprung 4 gegen die Rolle 16 des Betätigungsarmes 14. Der Rastvorsprung 4 drückt den Betätigungsarm 14 gegen die Wirkung der Feder 10 drehend um die Achse 17 aus seiner Ruheposition heraus. Die Rolle 16 des Betätigungsarmes 14 läuft dabei entlang der Anlaufschrägen 18 und verrastet abschließend in der Ausnehmung 19 des Rastvorsprunges 4. Somit ist der Türschließer und damit die Tür festgestellt.

Die Entrastung erfolgt durch Aufbringen einer hinreichend großen Kraft, um die Rolle 16 des Betätigungsarmes 14 aus der Ausnehmung 19 des Rastvorsprunges 4 herauszudrücken. Das Gleitstück 2 ist dann frei und wird von der Rückstellkraft des Türschließers verfahren. Der Betätigungsarm 14 der Feststellvorrichtung 5 wird nach dem Ausschwenken aus der Ausnehmung 19 durch die Feder 10 in seine Ruheposition gedrückt, wobei er in Anlage zum Anschlag 20 kommt.

Die vorstehende Beschreibung des Ausführungsbeispieles dient nur zu illustrativen Zwecken und nicht zum Zwecke der Beschränkung der Erfindung. Im Rahmen der Erfindung sind verschiedene Änderungen und Modifikationen möglich, ohne den durch die Ansprüche definierten Umfang der Erfindung zu verlassen.

### Bezugszeichenliste

- 1: Gleitschiene
- 2: Gleitstück
- 3: Befestigung
- 4: Rastvorsprung
- 5: Feststellvorrichtung
- 6: Grundkörper
- 7: Befestigungsschraube
- 8: Federverstellung
- 9: Anschlag
- 10: Feder
- 11: Stößel
- 12: Vorsprung
- 13: Stößelspitze
- 14: Betätigungsarm
- 15: Achse
- 16: Rolle
- 17: Achse
- 18: Anlaufschräge
- 19: Ausnehmung
- 20: Anschlag
- 21: Fläche

## Patentansprüche

1. Mechanische Feststellvorrichtung für eine mit einem Türschließer ausgestatteten Tür, wobei der Türschließer ein Gleitschienentürschließer ist, der einen Schwenkarm umfasst, der einerends an einer Abtriebswelle des Türschließers angeschlossen ist und andererends drehgelagert an einem in einer Gleitschiene (1) verschiebbaren Gleitstückes (2) befestigt ist, wobei die Feststellvorrichtung (5) innerhalb der Gleitschiene (1) angeordnet ist und einen drehgelagerten Betätigungsarm (14) aufweist, der durch einen Stößel (11), der durch eine Feder (10) beaufschlagt ist, gegen einen Anschlag (20) gedrückt wird, wobei die Federkraft der Feder (10) durch eine stufenlose Federverstellung (8) einstellbar ist, **dadurch gekennzeichnet, dass** die Feststellvorrichtung (5) innerhalb der Gleitschiene (1) verstellbar und festsetzbar angeordnet ist, wobei der Betätigungsarm (14) L-förmig ausgebildet ist, an einem Ende drehgelagert ist und an dem anderen, freien Ende mit einem an dem Gleitstück (2) befindlichen Rastvorsprung (4) zusammenwirkt.

2. Mechanische Feststellvorrichtung nach Anspruch 1, **dadurch gekennzeichnet, dass** an dem freien Ende des Rastvorsprunges (4) eine Anlaufschräge (18) vorhanden ist.

3. Mechanische Feststellvorrichtung nach einem der vorhergehenden Patentansprüche, **dadurch gekennzeichnet, dass** an dem freien Ende des Betätigungsarmes (14) eine drehbare Rolle (16) vorhanden ist, die bei festgestellter Tür in eine Ausnehmung (19) des Rastvorsprunges (4) eingreift.

4. Mechanische Feststellvorrichtung nach einem der vorhergehenden Patentansprüche, **dadurch gekennzeichnet, dass** sich die Feder (10) in axialer Richtung der Gleitschiene (1) erstreckt.

5. Mechanische Feststellvorrichtung nach einem der vorhergehenden Patentansprüche, **dadurch gekennzeichnet, dass** das Gleitstück (2) aus Kunststoff besteht und zumindest bereichsweise den Rastvorsprung (4) mit ummantelt.

6. Mechanische Feststellvorrichtung nach einem der vorhergehenden Patentansprüche, **dadurch gekennzeichnet, dass** der Rastvorsprung (4) aus einem hochfesten Werkstoff besteht.

7. Mechanische Feststellvorrichtung nach einem der vorhergehenden Patentansprüche, **dadurch gekennzeichnet, dass** der Gleitschienentürschließer ein verdeckt eingebauter Türschließer ist.

8. Mechanische Feststellvorrichtung nach einem der vorhergehenden Patentansprüche, **dadurch gekennzeichnet, dass** die Gleitschiene (1) innerhalb einer Tür oder Zarge verdeckt eingebaut ist.

## Claims

1. A mechanical hold-open device for a door equipped with a door closer, the door closer being a slide channel door closer comprising a pivoting arm, which, at its one end, is connected to an output shaft of the door closer and, at its other end, is rotatably supported at a sliding piece (2), which is displaceable within a slide channel (1), the hold-open device (5) being disposed within the slide channel (1) and having a rotatably supported actuating arm (14), which is pressed against a stop (20) by means of a push-rod (11), which in turn is loaded by a spring (10), the spring force of the spring (10) being adjustable by means of a continuous spring adjustment (8), **characterized in that** the hold-open device (5) is disposed within the slide channel (1) such as to be adjustable and to be able to be arrested, the actuating arm (14) being formed in an L-shape, being rotatably supported at one end, and, at the other free end, cooperating with a projecting catch (4) located at the sliding piece (2).

2. A mechanical hold-open device according to claim 1, **characterized in that** a ramp surface (18) is provided at the free end of the projecting catch (4).

3. A mechanical hold-open device according to one of the preceding patent claims, **characterized in that** a rotatable roller (16) is provided at the free end of the actuating arm (14), which roller engages in a recess (19) of the projecting catch (4) when the door is held open.

4. A mechanical hold-open device according to one of the preceding patent claims, **characterized in that** the spring (10) extends in the axial direction of the slide channel (1).

5. A mechanical hold-open device according to one of the preceding patent claims, **characterized in that** the sliding piece (2) is made from plastic material which, at least partially, likewise encases the projecting catch (4).

6. A mechanical hold-open device according to one of the preceding patent claims, **characterized in that** the projecting catch (4) is made from high-strength material.

7. A mechanical hold-open device according to one of the preceding patent claims, **characterized in that** the slide channel door closer is a door closer installed in a concealed manner.

8. A mechanical hold-open device according to one of the preceding patent claims, **characterized in that** the slide channel (1) is installed concealed within a door or a frame.

## Revendications

1. Dispositif d'arrêt mécanique pour une porte équipée d'un ferme-porte, le ferme-porte étant un ferme-porte à glissière comprenant un bras pivotant, qui, par une extrémité, est raccordé à un arbre de sortie du ferme-porte, et, par l'autre extrémité, est supporté de façon rotative sur une pièce coulissante (2) qui est déplaçable dans une glissière (1), le dispositif d'arrêt (5) étant agencé à l'intérieur de la glissière (1) et ayant un bras d'actionnement (14) supporté de façon rotative, qui, par l'intermédiaire d'une tige poussoir (11) chargée par un ressort (10), est poussé contre une butée (20), la force élastique du ressort (10) étant ajustable en continu par l'intermédiaire d'un réglage de ressort (8), **caractérisé en ce que** le dispositif d'arrêt (5) est agencé de façon déplaçable et apte à être bloqué dans la glissière (1), le bras d'actionnement (14) étant aménagé en forme de L, étant supporté de façon rotative sur une extrémité et, sur l'autre extrémité libre, coopérant avec une saillie d'enclenchement (4) se trouvant sur la pièce coulissante (2).

2. Dispositif d'arrêt mécanique selon la revendication 1, **caractérisé en ce qu'**une rampe d'accostage (18) est prévue sur l'extrémité libre de la saillie d'enclenchement (4).

3. Dispositif d'arrêt mécanique selon l'une des revendications précédentes, **caractérisé en ce qu'**un galet (16) rotatif est prévu sur l'extrémité libre du bras d'actionnement (14), lequel galet, avec la porte étant bloquée, s'engage dans un évidement (19) de la saillie d'enclenchement (4).

4. Dispositif d'arrêt mécanique selon l'une des revendications précédentes, **caractérisé en ce que** le ressort (10) s'étend dans une direction axiale de la glissière (1).

5. Dispositif d'arrêt mécanique selon l'une des revendications précédentes, **caractérisé en ce que** la pièce coulissante (2) est faite de matière plastique et, au moins partiellement, enrobe la saillie d'enclenchement (4) en même temps.

6. Dispositif d'arrêt mécanique selon l'une des revendications précédentes, **caractérisé en ce que** la saillie d'enclenchement (4) est faite d'un matériau à résistance élevée.

7. Dispositif d'arrêt mécanique selon l'une des revendications précédentes, **caractérisé en ce que** le ferme-porte à glissière est un ferme-porte installé de façon encastrée.

8. Dispositif d'arrêt mécanique selon l'une des revendications précédentes, **caractérisé en ce que** la glissière (1) est installée de façon encastrée à l'intérieur d'une porte ou d'une huisserie.
